# EUROPÄISCHE PATENTANMELDUNG

(11) **EP 0 813 024 A2**
(43) Veröffentlichungstag der Anmeldung: **17.12.1997**
(21) Anmeldenummer: 97107494.3
(22) Anmeldetag: 07.05.1997
(51) Int. Cl.: F17C 11/00

(54) **Verfahren zum Befüllen einer Druckgasflasche mit Ethen**

(30) Priorität: 13.06.1996 DE 19623582
(71) Anmelder: MESSER GRIESHEIM GMBH, D-60547 Frankfurt (DE)
(72) Erfinder: Farwer, Alfward, Dr., 40668 Meerbusch (DE); Ramos, Jorge, Sandton, 2146 (ZA); Bull, Christopher, Randburg, 1725 (ZA)

(57) **Zusammenfassung**

Die Erfindung betrifft ein Verfahren zum Befüllen einer Druckgasflasche mit Ethen. Um das Ethen ohne Verdampfereinrichtung entnehmen zu können enthält sie eine poröse Masse und wahlweise ein Lösungsmittel. Sie ist bevorzugt als Acetylenflasche ausgebildet.

## Beschreibung

Die Erfindung betrifft ein Verfahren zum Befüllen einer Druckgasflasche mit Ethen nach dem Oberbegriff des Anspruchs 1.

Bei den Verfahren der Autogentechnik (zum Beispiel Brennschneider, Löten, Schweißen) hängt die Qualität und Wirtschaftlichkeit des Arbeitsergebnisses auch mit der Auswahl des Brenngases zusammen. Eine hohe spezifische Leistung ist an die Lieferung der Bildungswärme pro Masseneinheit gekoppelt. Diese Bildungswärme wird vor dem eigentlichen Verbrennungsprozeß beim Aufspalten der Brenngasmoleküle in seine atomaren Bestandteile frei. Beim autogenen Schweißen oder Schneiden verwendet man daher als Brenngas nahezu ausschließlich Acetylen, da mit ihm die höchste Bildungswärme erzielt wird.

Neben diesen vom thermischen Bearbeitungsverfahren bestimmten Wirtschaftlichkeitsbetrachtungen, stellen auch die Brenngas- Versorgungssysteme einen Wirtschaftlichkeitsfaktor dar, der bei einer Gesamtbetrachtung zu berücksichtigen ist. Neben der Forderung nach ökonomischer Bevorratung ist auch den entsprechenden Sicherheitsstandards zu genügen. Bei Acetylen ist eine poröse Masse zur sicheren Zerfallsverhinderung erforderlich. Diese legt die Acteylen-Versorgung auf das Speichermittel Druckgasflasche fest.

Acetylen-Versorgungssysteme basieren, je nach Bedarf, auf Einzelflaschen, Flaschenbaterien und Bündel. Mit einem Lösungsmittel zur Aufnahme des Acetylens wird die Beladung der Acetylenflasche wesentlich gesteigert.

Ethen entspricht in seiner logistischen Anwendung aufgrund seiner recht ähnlichen physikalischen Daten stark dem Erdgas. Brenngasphysikalisch entspricht es jedoch weitgehend dem Acetylen. Die gegenüber dem Acetylen graduell, geringere Bildungswärme verhindert allerdings unter Druck oder Verflüssigung ein Zerfall des Brenngases. Es kann daher sowohl in der Druckgasflasche als auch tiefkalt-flüssig gespeichert werden.

Nachteilig bei den Druckgasflaschen, in denen Ethen bei einem Druck von beispielsweise 135 bar gespeichert ist, ist die Schwierigkeit bei der Entnahme aufgrund von Vereisungseffekten am Druckminderer. Dies macht Verdampfereinrichtungen erforderlich, die in der Praxis für zum Beispiel bewegliche Arbeitseitsplätze inakzeptabel sind.

Der Erfindung liegt daher die Aufgabe zugrunde, eine Ethen-Brenngasversorgung zum autogenen Schweißen oder Schneiden in Flaschen zu schaffen, welches bei Verfahren der Autogentechnik zu guten Ergebnissen führt und bei dem die Befüllung gegenüber Acetylen vereinfacht ist und das nicht die Entnahmeprobleme konventioneller Ethen-Druckgasflaschen hat.

Ausgehend von dem im Oberbegriff des Anspruchs 1 berücksichtigten Stand der Technik ist diese Aufgabe erfindungsgemäß gelöst mit den im kennzeichnenden Teil des Anspruchs 1 angegebenen Merkmalen.

Vorteilhafte Weiterbildung der Erfindung sind in den Unteransprüchen angegeben.

Überraschend hat sich gezeigt, daß durch das erfindungsgemäße Befüllen einer eine poröse Masse enthaltenen Druckgasflasche, vorzugsweise einer Acetylenflasche, die wahlweise zusätzlich ein Lösungsmittel, vorzugsweise ein Acetylenlösungsmittel enthält, mit Ethen, sich eine sehr schnelle Befüllung, auch bei hohen Außentemperaturen, gegenüber einer Acetylenbefüllung erreichen läßt. Als poröse Massen, die durch ihre Poren und Äderchen viele kleine Kammern zu bilden vermögen, deren Abmessungen unter 2mm liegen, werden Schüttmassen oder monolithische Massen eingesetzt. Eine Schüttmasse ist beispielsweise Kieselgur, die in die Druckgasflasche eingestampft wird, ohne daß eine feste Bindung zwischen den einzelnen Materialteilchen vorliegt. Dagegen bestehen monolitische Massen, beispielsweise aus Calciumsilikaten, aus einem kompakten, den Flascheninnenraum ausfüllenden starren Körper.

Beim Befüllen einer Acetylenflasche können Acetylen-Restmengen von einer früheren Benutzung in der Flasche vorteilhaft verbleiben. Im Bezug zu dem Brenngas Acetylen können Acetylenentwickler entfallen.

Im Vergleich zu Ethen-Druckgasflaschen ohne poröse Masse kommt als Vorteil zum Tragen, daß das Gas ohne Einsatz eines Verdampfers problemlos entnommen werden kann.

## Patentansprüche

1. Verfahren zum Befüllen einer Druckgasflasche mit Ethen,
dadurch gekennzeichnet,
daß das Ethen in eine eine poröse Masse enthaltene Druckgasflasche gefüllt wird.

2. Verfahren nach Anspruch 1,
dadurch gekennzeichnet,
daß das Ethen in einem in der Druckgasflasche vorgesehenen Lösungsmittel gelöst wird.

3. Druckgasflasche mit Ethen
dadurch gekennzeichnet,
daß sie eine poröse Masse enthält.

4. Druckgasflasche nach Anspruch 3,
dadurch gekennzeichnet,
daß sie ein Lösungsmittel enthält.

5. Druckgasflasche in Form einer Acetylenflasche
dadurch gekennzeichnet,
daß sie Ethen enthält.

6. Druckgasflasche nach Anspruch 5,
dadurch gekennzeichnet,
daß Sie Ethenund Acetylen enthält.
